# EUROPÄISCHE PATENTSCHRIFT

(11) **EP 0 406 527 B1**
(45) Veröffentlichungstag und Bekanntmachung des Hinweises auf die Patenterteilung: **08.09.1993**
(21) Anmeldenummer: 90106688.6
(22) Anmeldetag: 06.04.1990
(51) Int. Cl.: F02B 67/04, F01L 1/02

(54) **Vorrichtung zum Antrieb zweier Ölpumpen an einer Hubkolben-Brennkraftmaschine**
Driving system for two oil pumps of an internal combustion engine with reciprocating pistons
Dispositif d'entraînement de deux pompes à huile pour moteur à combustion interne à pistons alternatifs

(30) Priorität: 01.07.1989 DE 3921715
(43) Veröffentlichungstag der Anmeldung: 09.01.1991
(73) Patentinhaber: Dr.Ing.h.c. F. Porsche Aktiengesellschaft, 70435 Stuttgart (DE)
(72) Erfinder: Ampferer, Herbert, Dipl.-Ing. (FH), D-7123 Sachsenheim 2 (DE)

(56) Entgegenhaltungen:
- EP-A- 0 163 046
- EP-A- 0 272 677
- DE-A- 2 620 480
- DE-A- 3 619 577
- US-A- 3 159 047

## Beschreibung

Die Erfindung betrifft eine Vorrichtung zum Antrieb zweier, an einer Hubkolben-Brennkraftmaschine angeordneter Ölpumpen nach dem Oberbegriff des Anspruchs 1, der von DE-A-26 20 480 ausgeht.

Aus dieser Druckschrift ist eine Schmierölversorgung für eine Brennkraftmaschine bekannt, die eine Hauptölpumpe zur Versorgung eines Hauptschmierölkreislaufs und eine zweite Ölpumpe für einen Nebenschmierölkreislauf von Hilfsmaschinen aufweist.

In EP-PS 163 046 ist eine hydraulische Vorrichtung zur Winkelverstellung zweier Nockenwellen beschrieben, bei der eine Ölpumpe den Hydraulikdruck für die Nockenverdrehvorrichtung liefert und zugleich die Lager der Nockenwelle mit Schmieröl versorgt.

Es ist die Aufgabe der Erfindung, zwei Ölpumpen an einer Hubkolben-Brennkraftmaschine so anzuordnen und anzutreiben, daß eine optimale Schmierung und Nockenwellenverstellung und zugleich eine kompakte, raumsparende Bauweise ermöglicht wird.

Zur Lösung dieser Aufgabe dienen die kennzeichnenden Merkmal des Anspruchs 1. Da zum Antrieb der beiden Ölpumpen von der Kurbelwelle aus zwei getrennte Antriebe verwendet sind und zur Funktionstrennung die eine Ölpumpe zur Schmierölversorgung, die andere Ölpumpe ausschließlich zum Aufbau des Hydraulikdrucks an der Nockenwellenverdrehvorrichtung dient, lassen sich beide Ölpumpen hinsichtlich Fördervolumen und Förderdruck optimal auslegen. Während die Hauptölpumpe zur Schmierölversorgung verhältnismäßig große Ölmengen mit geringem Druck fördert, ist die zweite Ölpumpe so ausgelegt, daß sie eine geringe Fördermenge mit bedeutend höherem Druck liefert.

Eine raumsparende Bauweise ist dadurch realisiert, daß die Antriebe beider Pumpen sowie ein von der Kurbelwelle ausgehender Nockenwellenantrieb zwischen dem Schwungrad und dem Endlager der Kurbelwelle liegen, so daß in axialer Richtung der Brennkraftmaschine für die Antriebe der Ölpumpen kein zusätzlicher Platz erforderlich ist. Wenn die Hauptölpumpe unterhalb der Kurbelwelle, die zweite Ölpumpe und ihr Antrieb zusammen mit dem Nockenwellenantrieb oberhalb der Kurbelwelle liegen, ist dieser Raum voll genutzt.

Ein weiterer Raumvorteil läßt sich erzielen, indem nach Anspruch 3 die zweite Ölpumpe in einem Zwischenrad des Nockenwellenantriebes integriert ist und koaxial zum Zwischenrad liegend von ihm angetrieben ist.

Weitere Unteransprüche beinhalten vorteilhafte konstruktive Ausgestaltungen des erfindungsgemäßen Ölpumpenantriebes.

Ein Ausführungsbeispiel der Erfindung ist in der Zeichnung dargestellt und wird nachfolgend erläutert. Es zeigt:
- Fig. 1: Querschnitt einer Hubkolben-Brennkraftmaschine mit Nockenwellenantrieb,
- Fig. 2: Ölpumpenantrieb einer Hubkolben-Brennkraftmaschine nach Fig. 1,
- Fig. 3: längsschnitt durch den Nockenwellen- und Ölpumpenantrieb nach Fig. 1 und Fig. 2.

An einer in einem Kurbelgehäuse 1 gelagerten Kurbelwelle 2 eines 8-Zylinder-V-Motors ist an die abtriebsseitige Stirnfläche ein Schwungrad 3 mit mehreren Schrauben 4 angeschraubt. Zwischen dem Schwungrad 3 und dem Endlager 5 ist ein von der Kurbelwelle 2 ausgehender Nockenwellenantrieb angeordnet. Er besteht aus einem mit einem Kurbelwellenzahnrad 6 kämmenden Zahnrad 7 eines Zwischenrads 8 und zwei von dem Zwischenrad 8 angetriebenen Kettentrieben zu den vier, den beiden Zylinderreihen 9, 10 zugeordneten Nockenwellen 11, 12, 13, 14, die jeweils ein Doppelkettenrad 11', 12', 13', 14' tragen. Die Doppelkettenräder 11', 12' werden mit einer Doppelrollenkette 15 von einem Doppelkettenrad 16, die Doppelkettenräder 13', 14' mit einer Doppelrollenkette 17 von einem Doppelkettenrad 18 angetrieben. Die Doppelkettenräder 16, 18 sind einstückig ausgebildet und auf der Nabenhülse 19 des Zahnrads 7 befestigt.

An der anderen Stirnseite des Zahnrades 7 ist eine Ölpumpe 20 angeordnet, die hydraulische Verdrehvorrichtungen 21, 22 an den Nockenwellen 11, 13 mit Hydraulikdruck versorgt. Mit den Verdrehvorrichtungen wird die Drehlage zwischen den Nockenwellen 11, 13 und den ihnen zugeordneten Kettenräder 11', 13' geändert. Auf einer Hohlnabe 23 des Zahnrades 7 ist ein Pumpenrad 24 befestigt. Die Ölpumpe 20 ist durch einen Pumpendeckel 25 abgedeckt, der zusammen mit einer an ihm festgeschraubten Deckscheibe 26 das Pumpengehäuse bildet. Im Pumpendeckel 15 ist eine Lagerhülse 27 befestigt, auf der das Zwischenrad 8 gelagert ist und durch die hindurch die Ölzufuhr zur Ölpumpe 20 erfolgt.

Da die Zahnradübersetzung von der Kurbelwelle 2 zum Zwischenrad 8 ein Verhältnis von 1:2 hat, die Kettenradübersetzung vom Zwischenrad 8 zu den Nokkenwellen 11, 12, 13, 14 aber 1:1 ist, laufen die Nockenwellen 11, 12, 13, 14 mit halber Kurbelwellendrehzahl um.

Die Hauptölpumpe 30 wird von der Kurbelwelle 2 mit einem Kettentrieb 31 angetrieben . Sie saugt Schmieröl aus der Ölwanne 32 an und pumpt es mit einem Druck von ca. 3 bar zu den zu schmierenden Lagerstellen der Brennkraftmaschine. Ein Teilstrom diese Öls gelangt über die Zentralbohrung der Lagerhülse 27 zu der Ölpumpe 20, die den Öldruck auf ca. 8 bar erhöht und auf die hydraulischen Nockenwellenverdrehvorrichtungen 21 gibt. Da dieser Hydraulikdruck sehr hoch ist, können die Nockenwellenverdrehvorrichtungen 21 in erwünschter Weise kleinvolumig ausgeführt werden.

Der Kettentrieb 31 wird gebildet durch ein auf der Kurbelwelle 2 befestigtes Kettenrad 33, eine Kette 34 und ein an der Hauptölpumpe 30 befestigtes Kettenrad 35. Das Kettenrad 33 ist aus zwei Halbschalen zusammengesetzt, die durch radiales Sprengen einer zylindrischen Kettenradnabe gebildet wurden. In einer Nut 36 der Kurbelwelle 2 sind die beiden Halbschalen des Kettenrades 33 an ihrer Bruchstelle wieder zusammengefügt und axial gehalten. Ein auf das Kettenrad 35 aufgezogener Spannring 37 hält die beiden Halbschalen radial zusammen. Mit einer in der Kurbelwelle 2 festen Paßhülse 38, die bei Montage durch eine zu ihr fluchtende Bohrung 39 des Schwungrades durchgesteckt wurde, wird das Kettenrad 33 in Umfangsrichtung arretiert. Der Zahnkranz 40 des Kettenrades 33 und somit der gesamte Kettentrieb 31 liegt mittig zwischen den beiden Doppelkettenrädern 16, 18 des Nockenwellenantriebs.

Das Kurbelwellenzahnrad 6 wird zur Montage über die glatt abgedrehte Mantelfläche 41 der Kurbelwelle 2 geschoben, bis es an dem Spannring 37 anliegt. An dieser Sitzstelle wird es auf die Kurbelwelle 2 aufgeschrumpft.

## Patentansprüche

1. Vorrichtung zum Antrieb zweier, an einer Hubkolben-Brennkraftmaschine angeordneter Ölpumpen, mit einer Hauptölpumpe (30) zur Versorgung des Schmierölkreislaufs der Brennkraftmaschine und einer zweiten Ölpumpe (20), wobei die Ventile der Brennkraftmaschine durch Nockenwellen (11, 12, 13, 14) betätigt sind, die von einer Kurbelwelle getrieben sind, dadurch gekennzeichnet, daß die zweite Ölpumpe lediglich Hydraulikdruck an eine hydraulische Nockenwellenverdrehvorrichtung (21) liefert, daß die Hauptölpumpe (30) und die zweite Ölpumpe (20) mit getrennten Antrieben (Kettentrieb 31; Zahnradtrieb 6, 7) von der am Kurbelgehäuse (1) gelagerten Kurbelwelle (2) angetrieben sind, und daß die Antriebe (31) und (6, 7), sowie ein von der Kurbelwelle (2) ausgehender Nockenwellenantrieb zwischen einem am abtriebsseitigen Ende der Kurbelwelle (2) befestigten Schwungrad (3) und dem Endlager (5) der Kurbelwelle (2) liegen.

2. Vorrichtung nach Anspruch 1, dadurch gekennzeichnet, daß zum Antrieb der Hauptölpumpe (30) ein Kettentrieb (31), zum Antrieb der zweiten Ölpumpe (20) ein Zahnradtrieb (6, 7) dient.

3. Vorrichtung nach Anspruch 1 und 2, dadurch gekennzeichnet, daß die zweite Ölpumpe (20) an einem Zwischenrad (8) koaxial angeordnet und von ihm angetrieben ist, über das die Nockenwellen (11, 12, 13, 14) von der Kurbelwelle (2) angetrieben sind.

4. Vorrichtung nach Anspruch 1 und 3, dadurch gekennzeichnet, daß ein die Hauptölpumpe (30) antreibendes Kettenrad (33) zweischalig ausgebildet, durch einen Spannring (37) radial zusammengehalten, axial in einer Nut (36) der Kurbelwelle (2) gehalten und in Umfangsrichtung durch eine Paßhülse (38) der Kurbelwelle (2) fixiert ist.

5. Vorrichtung nach Anspruch 1 und 3, dadurch gekennzeichnet, daß das mit dem Zahnrad (7) des Zwischenrads (8) kämmende Kurbelwellenzahnrad (6) bei der Montage auf der Kurbelwelle (2) über deren glatt abgedrehte Mantelfläche (41) bis zur Anlage an einem Spannring (37) aufschiebbar ist, der das Kettenrad (33) radial zusammenhält und daß das Kurbelwellenzahnrad (6) an dieser Sitzstelle auf die Kurbelwelle (2) aufgeschrumpft ist.

6. Vorrichtung nach Anspruch 5, dadurch gekennzeichnet, daß die Paßhülse (38) zur Montage durch eine stirnseitige Bohrung (39) der Kurbelwelle (2) hindurchführbar ist.

7. Vorrichtung nach Anspruch 1 und 3, dadurch gekennzeichnet, daß das Zwischenrad (8) samt Ölpumpe (20) auf einer in einem Pumpendeckel (25) befestigten Lagerhülse (27) gelagert ist, über deren Zentralbohrung der Ölpumpe (20) ein Teil des von der Hauptölpumpe (30) geförderten Schmieröls zugeführt wird.

## Claims

1. A device for driving two oil pumps arranged on a reciprocating piston internal-combustion engine, having a main oil pump (30) for providing the circulation of lubricating oil in the internal-combustion engine and a second oil pump (20), wherein the valves of the internal-combustion engine are operated by camshafts (11, 12, 13, 14) driven by a crankshaft, characterised in that the second oil pump only supplies hydraulic pressure to a hydraulic camshaft rotating device (21), in that the main oil pump (30) and the second oil pump (20) are driven via separate drives (chain drive 31; gearwheel drive 6, 7) by the crankshaft (2) mounted on the crankcase (1), and in that the drives (31) and (6, 7) and a camshaft drive issuing from the crankshaft (2) are located between a flywheel (3) secured to the drive end of the crankshaft (2) and the end bearing (5) of the crankshaft (2).

2. A device according to claim 1, characterised in that a chain drive (31) serves to drive the main oil pump (30) and a gearwheel drive (6, 7) serves to drive the second oil pump (20).

3. A device according to claims 1 and 2, characterised in that the second oil pump (20) is coaxially arranged on an intermediate wheel (8) and is driven thereby, the camshafts (11, 12, 13, 14) being driven by the crankshaft (2) via the intermediate wheel (8).

4. A device according to claims 1 and 3, characterised in that a chainwheel (33) driving the main oil pump (30) is formed of two shells, held together radially by a clamping ring (37), held axially in a groove (36) of the crankshaft (2) and fixed in the circumferential direction by a fitted sleeve (38) of the crankshaft (2).

5. A device according to claims 1 and 3, characterised in that the crankshaft gearwheel (6) meshing with the gearwheel (7) of the intermediate wheel (8), when being mounted on the crankshaft (2), can be pushed over the smoothly machined circumferential surface (41 ) of the latter until it abuts against a clamping ring (37) which radially holds together the chainwheel (33), and in that the crankshaft gearwheel (6) is shrunk onto the crankshaft (2) in this position.

6. A device according to claim 5, characterised in that the fitted sleeve (38) can be guided through a front bore (39) of the crankshaft (2) for the purposes of assembly.

7. A device according to claims 1 and 3, characterised in that the intermediate wheel (8) with the oil pump (20) is mounted on a bearing sleeve (27) secured in a pump cover (25), part of the lubricating oil supplied by the main oil pump (30) being fed to the oil pump (20) via the central bore of the said bearing sleeve (27).

## Revendications

1. Dispositif d'entraînement de deux pompes à huile, montées sur un moteur à combustion interne à pistons alternatifs, avec une pompe à huile principale (30) destinée à alimenter le circuit de lubrifiant du moteur à combustion interne et une seconde pompe à huile (20), les soupapes du moteur à combustion interne étant actionnées par des arbres à cames (11, 12, 13, 14) qui sont entraînés par un vilebrequin, caractérisé en ce que la seconde pompe à huile fournit uniquement la pression hydraulique à un dispositif de rotation d'arbres à cames (21) hydraulique, en ce que la pompe à huile principale (30) et la seconde pompe à huile (20) sont entraînées, avec des mécanismes d'entraînement séparés (mécanisme à chaîne 31 ; mécanisme à engrenage 6, 7) par le vilebrequin (2), monté sur le carter-moteur (1), et en ce que les mécanismes d'entraînement (31) et (6, 7) ainsi qu'un mécanisme d'entraînement d'arbres à cames, partant du vilebrequin (2), se trouvent entre un volant d'inertie (3), fixé à l'extrémité côté sortie du vilebrequin (2) et le palier terminal (5) du vilebrequin (2).

2. Dispositif selon la revendication 1, caractérisé en ce que pour entraîner la pompe à huile principale (30) il est prévu un mécanisme à chaîne (31) et pour entraîner la seconde pompe à huile (20), un mécanisme à engrenage (6, 7).

3. Dispositif selon les revendications 1 et 2, caractérisé en ce que la seconde pompe à huile (20) est montée coaxialement sur une roue intermédiaire (8) et est entraînée par celle-ci, roue par l'intermédiaire de laquelle les arbres à cames (11, 12, 13, 14) sont entraînés par le vilebrequin (2).

4. Dispositif selon les revendications 1 et 3, caractérisé en ce qu'une roue de chaîne (33), entraînant la pompe à huile principale (30), est formée de deux coques, maintenues ensemble radialement par une bague de serrage (37), est maintenue axialement dans une rainure (36) du vilebrequin (2) et est fixée périphériquement par une douille d'ajustage (38) du vilebrequin (2).

5. Dispositif selon les revendications 1 et 3, caractérisé en ce que la roue dentée (6) du vilebrequin, engrenant avec la roue dentée (7) de la roue intermédiaire (8), peut être emmanchée lors du montage sur le vilebrequin (2), sur sa surface d'enveloppe (41) lissée au tour, jusqu'à venir s'appliquer contre une bague de serrage (37) qui maintient radialement la roue de chaîne (33) et en ce que la roue dentée (6) du vilebrequin est emmanchée par frettage sur le vilebrequin (2), en ce point.

6. Dispositif selon la revendication 5, caractérisé en ce que la douille d'ajustage (38) peut être introduite, en vue du montage, à travers un alésage (39) frontal du vilebrequin (2).

7. Dispositif selon les revendications 1 et 3, caractérisé en ce que la roue intermédiaire (8) avec la pompe à huile (20) est montée sur une douille de palier (27), fixée dans un couvercle de pompe (25), par l'alésage central de laquelle une partie de l'huile de lubrification, mise en circulation par la pompe à huile principale (30), est envoyée à la pompe à huile (20).
